# EUROPÄISCHE PATENTSCHRIFT

(11) **EP 2 415 942 B1**
(45) Veröffentlichungstag und Bekanntmachung des Hinweises auf die Patenterteilung: **20.02.2013**
(21) Anmeldenummer: 10172042.3
(22) Anmeldetag: 05.08.2010
(51) Int. Cl.: E04B 1/68, E06B 1/62

(54) **Dichtband**
Sealing tape
Bande étanche

(43) Veröffentlichungstag der Anmeldung: 08.02.2012
(73) Patentinhaber: ISO-Chemie GmbH, 73431 Aalen (DE)
(72) Erfinder:
(74) Vertreter: Wächter, Jochen

(56) Entgegenhaltungen:
- DE-A1-102004 012 473
- DE-U1- 8 332 587
- DE-U1- 8 621 064
- DE-U1-202009 002 918

## Beschreibung

Die Erfindung bezieht sich auf ein Dichtband zum Abdichten einer Fuge, beispielsweise zwischen einem Rahmenprofil eines Fensters oder einer Tür und einer Gebäudewand.

Aus EP 1 131 525 A ist ein vorkomprimiertes Dichtband bekannt, das aus einem elastisch rückstellfähigen Schaumstoffstreifen rechteckigen Querschnitts besteht, der in komprimiertem Zustand vollständig von einer Umhüllung umschlossen ist, die von einer Kunststofffolie gebildet ist. Die Kunststofffolie bildet eine in Längsrichtung des Dichtbandes verlaufende Reißlasche aus, indem die Kunststofffolie unter Bildung einer Sollreißstelle gegen sich selbst verhaftet ist. Zur Festlegung des Schaumstoffstreifens innerhalb der auf diese Weise gebildeten Tasche ist er an seiner Unterseite mit der Umhüllung verklebt, und die Umhüllung ist ihrerseits an ihrer Unterseite mit gesonderten Klebemitteln, beispielsweise einem doppelseitig klebenden Band, an einem Rahmenprofil anheftbar.

Dichtbänder dieser Art werden an dem abzudichtenden Rahmenprofil angeklebt, und nach Montage des Rahmenprofils in einer Gebäudewandöffnung wird die Umhüllung aufgerissen, um es dem Schaumstoffstreifen zu ermöglichen, sich elastisch rückzustellen und damit das Rahmenprofil an der Gebäudewand abzudichten. Bei diesen bekannten Dichtbändern ist jedoch nachteilig, dass sie nur in relativ geringen Breiten hergestellt werden können, da sich ansonsten aufgrund der Rückstellkraft des vorkomprimierten Dichtbands eine ovale bis runde Form innerhalb der Umhüllung ergibt, welche für den Einbau ungeeignet ist. Im Rahmen der ständig steigenden Anforderungen an die Abdichtung in Gebäuden ist es aber wünschenswert, vorkomprimierte Dichtbänder in beliebigen Breiten bereitzustellen, um höhere Dichtwerte, eine bessere Wärmeisolierung und besseren Schallschutz zu erzielen.

Dichtbänder, die aus einer Kombination eines Weichschaumstoffstreifens mit einer Folie bestehen, sind auch aus EP 1 936 246 A und EP 1 936 247 A bekannt. Diese Dichtbänder liefern verbesserte Dichteigenschaften aufgrund der definierbaren Lage der Folie im Einbauzustand. Allerdings sind auch derartige Dichtbänder für tiefe Fugen nicht gut geeignet.

In US 4 204 373 ist ein Dichtband beschrieben, das aus einer flachen Leiste zum Ankleben an ein Rahmenprofil und einem darauf angeordneten Schaumstoffstreifen besteht. Der Schaumstoffstreifen ist von einer Folie aus Papier oder Kunststoff abgedeckt, die an der flachen Leiste angeklebt ist und den Schaumstoffstreifen im komprimierten Zustand hält. Im Randstreifen der Abdeckfolie verlaufen Aufreißfäden, mit deren Hilfe die Folie nach Installation des mit dem Dichtband versehenen Rahmenprofils im Bauwerk aufgerissen werden kann.

WO 98/45565 A beschreibt einen Dichtstreifen aus Schaumstoff, der von einer Umhüllung umgeben ist. In der Umhüllung kann auch eine biegesteife Schicht aus Pappe oder Kunststoff vorgesehen sein. Nach dem Öffnen der folienhaften Umhüllung expandiert der Schaumstoffstreifen ein wenig in der abzudichtenden Fuge, in die er lose eingelegt ist.

Diese Ausführungsformen besitzen den Nachteil, dass die in der Fuge verbleibende biegesteife Schicht den gehobenen Ansprüchen an Wärmeisolierung und hohe Dichtwerte nicht genügt und somit das gesamte Dichtelement im Langzeiteinsatz ungeeignet ist. Außerdem ist der Materialverbrauch bei tiefen Fugen sehr hoch.

DE 20 2009 002 918 U1 beschreibt Dichtbänder zum Abdichten von Fugen mit zwei Schaumstoffstreifen, die mittels eines folienartigen Verbindungselements verbunden sind. Bei ausgestrecktem Zustand des Mittelabschnitts des Verbindungselements verläuft der Mittelabschnitt von Oberseite zu Oberseite oder von Unterseite zu Unterseite der beiden Schaumstoffstreifen.

Der Erfindung liegt die Aufgabe zugrunde, ein Dichtband zu schaffen, das einfach aufgebaut und leicht handhabbar ist und das bei geringem Materialverbrauch Fugen beliebiger Tiefe ausgezeichnet abdichtet.

Diese Aufgabe wird durch die Merkmale des Anspruchs 1 gelöst.

Erfindungsgemäß umfasst das Dichtband einen ersten Schaumstoffstreifen mit einer Oberseite und einer Unterseite, einen zweiten Schaumstoffstreifen mit einer Oberseite und einer Unterseite, und ein folienhaftes Verbindungselement, das einen ersten Befestigungsabschnitt, einen zweiten Befestigungsabschnitt und einen dazwischen liegenden Mittelabschnitt aufweist, wobei der erste Befestigungsabschnitt zumindest teilweise am ersten Schaumstoffstreifen befestigt ist, der zweite Befestigungsabschnitt zumindest teilweise am zweiten Schaumstoffstreifen befestigt ist und der Mittelabschnitt, bei geradlinig ausgestrecktezustand betrachtet, von der Oberseite des ersten Schaumstoffstreifens zur Unterseite des zweiten Schaumstoffstreifens verläuft.

Dadurch kann der Verbrauch von Schaumstoffmaterial bei großen Fugentiefen erheblich reduziert werden, und aufgrund der definierten Lage des folienhaften Verbindungselements ist eine sichere Abdichtung der Fuge gewährleistbar. Außerdem ist das folienhafte Verbindungselement bei diesem Aufbau vor Beschädigung beim Transport oder bei der Handhabung geschützt.

Vorzugsweise ist der Mittelabschnitt des folienhaften Verbindungselements nicht am ersten oder zweiten Schaumstoffstreifen befestigt. Damit erzielt man eine größere Variabilität des Dichtbands für verschiedenste Einsatzzwecke.

Zur einfachen Anbringung des Dichtbands an einem abzudichtenden Bauteil kann auf der Unterseite des ersten Schaumstoffstreifens eine erste Selbstklebeschicht angeordnet sein, die von einer ersten Abdeckfolie bedeckt ist.

Ebenso kann zu diesem Zweck auf der Unterseite des zweiten Schaumstoffstreifens eine zweite Selbstklebeschicht angeordnet sein, die von einer zweiten Abdeckfolie bedeckt ist.

Dabei ist es vorteilhaft, wenn die zweite Selbstklebeschicht unterhalb des zweiten Befestigungsabschnitts des folienhaften Verbindungselements angeordnet ist.

In einer bevorzugten Ausführungsform können die erste Selbstklebeschicht und die zweite Selbstklebeschicht integral miteinander ausgebildet sein und durch einen einstückigen dehnbaren Selbstklebestreifen gebildet sein. Dadurch wird eine einfache Herstellung des Dichtbands bei gleichzeitig hervorragender Handhabbarkeit für beliebig tiefe Fugen erzielt.

Alternativ oder ergänzend zu den oben genannten Selbstklebeschichten kann auf der Oberseite des ersten Schaumstoffstreifens eine weitere Selbstklebeschicht angeordnet sein, die von einer weiteren Abdeckfolie bedeckt ist. Dadurch werden die Möglichkeiten der Befestigung des Dichtbands am Bauteil weiter gesteigert.

In diesem Fall kann weiterhin auf der Oberseite des zweiten Schaumstoffstreifens eine weitere Selbstklebeschicht angeordnet sein, die von einer weiteren Abdeckfolie bedeckt ist.

Eine möglichst einfache und sichere Verhaftung des folienhaften Verbindungselements an den Schaumstoffstreifen erzielt man, wenn der erste Befestigungsabschnitt und der zweite Befestigungsabschnitt des folienhaften Verbindungselements mittels einer Klebeschicht am ersten und zweiten Schaumstoffstreifen befestigt sind.

Auf diese Klebeschicht kann verzichtet werden, wenn die doppelseitigen Selbstklebeschichten als Klebemittel verwendet werden, welche eigentlich zur Befestigung des Dichtbands am Bauteil dienen. Dies gelingt dadurch, dass der erste Befestigungsabschnitt und/oder der zweite Befestigungsabschnitt des folienhaften Verbindungselements Ausnehmungen aufweist.

Zur Verkürzung des Mittelabschnitts des folienhaften Verbindungselements und dessen möglichst senkrechter Anordnung ist es möglich, die Oberseite des zweiten Schaumstoffstreifens kürzer als die Unterseite des zweiten Schaumstoffstreifens auszubilden und die Unterseite des ersten Schaumstoffstreifens kürzer als die Oberseite des ersten Schaumstoffstreifens auszubilden.

Für eine sichere und Platz sparende Lagerung des Dichtbands kann es zu einer Dichtbandrolle aufgewickelt sein. Dabei können der erste Schaumstoffstreifen und der zweite Schaumstoffstreifen nebeneinander um eine Aufwickelhülse aufgewickelt sein, wodurch die Handhabbarkeit beim Einsatz erleichtert wird.

Alternativ können der erste Schaumstoffstreifen und der zweite Schaumstoffstreifen übereinander um eine Aufwickelhülse aufgewickelt sein, sodass die Breite der Dichtbandrolle minimiert wird.

Ein Bauteil, an dem ein erfindungsgemäßes Dichtband befestigt ist, zeichnet sich bevorzugt dadurch aus, dass der erste Schaumstoffstreifen und der zweite Schaumstoffstreifen nebeneinander angeordnet sind und zwischen dem ersten und zweiten Schaumstoffstreifen ein Zwischenraum ausgebildet ist, durch den das folienhafte Verbindungselement verläuft.

Die Erfindung wird nachfolgend unter Bezugnahme auf in den Zeichnungen dargestellte Ausführungsformen näher erläutert.
- Fig. 1: ist eine Querschnittsansicht einer Ausführungsform des erfindungsgemäßen Dichtbands;
- Fig. 2: ist eine Querschnittsansicht einer weiteren Ausführungsform des erfindungsgemäßen Dichtbands;
- Fig. 3: ist eine schematische Perspektivansicht einer weiteren Ausführungsform des erfindungsgemäßen Dichtbands;
- Fig. 4: ist eine Querschnittsansicht einer weiteren Ausführungsform des erfindungsgemäßen Dichtbands;
- Fig. 5a bis 5d: sind Querschnittsansichten von Ausschnitten von verschiedenen Dichtbandrollen mit jeweils einem erfindungsgemäßen Dichtband;
- Fig. 6: ist eine Querschnittsansicht eines Ausschnitts einer weiteren Dichtbandrolle mit einem erfindungsgemäßen Dichtband;
- Fig. 7: ist eine Querschnittsansicht einer ersten Anordnung eines erfindungsgemäßen Dichtbands in einer Fuge;
- Fig. 8: ist eine Querschnittsansicht einer zweiten Anordnung eines erfindungsgemäßen Dichtbands in einer Fuge;
- Fig. 9: ist eine Querschnittsansicht einer dritten Anordnung eines erfindungsgemäßen Dichtbands in einer Fuge; und
- Fig. 10a und 10b: sind Querschnittsansichten weiterer Anordnungen eines erfindungsgemäßen Dichtbands in einer Fuge.

In den Zeichnungen sind Schaumstoffstreifen, folienhafte Verbindungselemente, Klebeschichten und Abdeckfolien teilweise in einem gewissen Abstand zueinander dargestellt, um die einzelnen Elemente, die das Dichtband bilden, klar voneinander abzuheben. In Wirklichkeit liegen diese Elemente jeweils eng aufeinander auf.

In Fig. 1 bis 10 ist jeweils ein Dichtband dargestellt, das mindestens einen ersten Schaumstoffstreifen 2 und einen zweiten Schaumstoffstreifen 4 aufweist. In den meisten der dargestellten Ausführungsbeispiele haben die Schaumstoffstreifen 2, 4 einen rechteckigen Querschnitt, es sind aber auch beliebige andere Formen denkbar. Die Schaumstoffstreifen 2, 4 können aus jedem beliebigen offenzelligen oder geschlossenzelligen Weichschaumstoff gebildet sein, z.B. aus Polyurethan oder Polyethylen, und können für eine verzögerte Rückstellung nach Kompression imprägniert sein. Das Raumgewicht derartiger Weichschaumstoffe liegt zwischen 20 und 200 kg/m³.

Die Materialien des ersten Schaumstoffstreifens 2 und des zweiten Schaumstoffstreifens 4 können voneinander abweichen, etwa um unterschiedliche Luftdurchlässigkeiten des Dichtbands im Innen- und Außenbereich bzw. ein Dampfdiffusionsgefälle zu gewährleisten. Die Breite der Schaumstoffstreifen 2, 4 kann auch unterschiedlich sein, ebenso ihre Höhe oder ihre Imprägnierung.

In der Praxis sind die Schaumstoffstreifen 2, 4 meist so vorkomprimiert, dass sie beim Entspannen vorzugsweise bis auf etwa das Fünf- bis Zehnfache ihrer im vorkomprimierten Zustand eingenommenen Dicke expandieren können, wovon aber häufig nur etwa die Hälfte ausgenutzt wird, um eine sichere Anlage an dem Gebäudeteil zu gewährleisten, das dem abzudichtenden Profilelement gegenüberliegt.

Wie aus Fig. 3 hervorgeht, erstrecken sich die Schaumstoffstreifen 2, 4 in ihrer Längsrichtung weiter als in ihrer Querrichtung. Verbunden sind die beiden Schaumstoffstreifen 2, 4 über ein folienhaftes Verbindungselement 6.

Vorzugsweise besteht das folienhafte Verbindungselement 6 aus einer Kunststofffolie, etwa aus Polyethylen, Polypropylen, Polyvinylchlorid oder Kautschuk. Alternativ kann das folienhafte Verbindungselement 6 aus einem geschäumten Kunststoff bestehen, etwa aus Polyethylen, Polypropylen oder Zellkautschuk. Das Material des folienhaften Verbindungselements 6 kann daneben auch Aluminium, ein Gittergewebe, Papier oder ein anderes Material sein, das für den genannten Einsatzzweck geeignet ist. Beispielsweise sind auch laminierte Folien verwendbar, die aus einer Kunststofffolie bestehen, die mit einem Trägermaterial (z.B. Vlies) laminiert ist, oder gewebeverstärkte Folien. All diese Materialien sind mit dem Ausdruck "folienhaft" umschrieben. Auch Kombinationen dieser Materialien sind möglich. Besonders bevorzugt sind luftdichte Folien, welche die Fuge zur Rauminnenseite ohne die Möglichkeit einer Dampfdiffusion abdichten. Die Dicke des folienhaften Verbindungselements 6 beträgt zwischen 10 µm und 5 mm, vorzugsweise zwischen 50 µm und 2 mm.

Wie am besten aus Fig. 1 ersichtlich ist, umfasst das folienhafte Verbindungselement 6 einen ersten Befestigungsabschnitt 8, der dem ersten Schaumstoffstreifen 2 zugeordnet ist und an diesem zumindest teilweise befestigt ist. Im hier dargestellten Ausführungsbeispiel ist der erste Befestigungsabschnitt 8 des folienhaften Verbindungselements 6 mittels einer ersten Klebeschicht 10 am ersten Schaumstoffstreifen 2 befestigt. In der Praxis wird die Klebeschicht 10 häufig auf den Schaumstoffstreifen 2 aufkaschiert. Mitunter kann in dieser Klebeschicht 10 noch ein Gittergewebe oder eine Trägerfolie, ein Vlies oder dergleichen zur Vergrößerung der Zugfestigkeit eingebettet sein. Der oben verwendete Ausdruck "Klebeschicht" soll daher auch Klebeschichten dieser hier beschriebenen Art umfassen. Dies gilt auch für alle anderen in diesem Dokument erwähnten Klebeschichten sowie Selbstklebeschichten.

Vorzugsweise ist die erste Klebeschicht 10, wie auch alle übrigen im Dokument genannten Klebeschichten, als doppelseitiges Klebeband ausgebildet, welches eine feste haftende Verbindung zwischen dem ersten Schaumstoffstreifen 2 und dem ersten Befestigungsabschnitt 8 des folienhaften Verbindungselements 6 herstellt. Die feste Verbindung kann auch über andere Mittel erfolgen, beispielsweise über thermoplastisches Laminieren. Auch diese Anmerkungen gelten für alle im Dokument genannten Klebeschichten oder Selbstklebeschichten.

Im vorliegenden Ausführungsbeispiel ist die erste Klebeschicht 10 auf der Oberseite 12 des ersten Schaumstoffstreifens 2 ausgebildet und überdeckt diese vollständig. Ebenso ist es möglich, dass die Verhaftung des folienhaften Verbindungselements 6 mit dem ersten Schaumstoffstreifen 2 lediglich in einem Teilbereich der Oberseite 12 des ersten Schaumstoffstreifens 2 realisiert ist, oder dass das folienhafte Verbindungselement 6 zwar über die Oberseite 12 des ersten Schaumstoffstreifens 2 verläuft, aber an einer seiner Seitenflächen bzw. an seiner Unterseite 14 befestigt ist, auch wenn dies in den dargestellten Ausführungsformen nicht gezeigt ist. Ebenso ist eine lediglich punktuelle Befestigung des folienhaften Verbindungselements 6 am ersten Schaumstoffstreifen 2 denkbar. Diese Ausführungen gelten analog für den zweiten Schaumstoffstreifen 4.

Analog weist das folienhafte Verbindungselement 6 einen zweiten Befestigungsabschnitt 16 auf, der zumindest teilweise am zweiten Schaumstoffstreifen 4 befestigt ist. Die Befestigung des zweiten Befestigungsabschnitts 16 erfolgt vorzugsweise mittels einer zweiten Klebeschicht 18, die vorzugsweise an der Unterseite 20 des zweiten Schaumstoffstreifens 4 angeordnet ist. Hinsichtlich der Verbindungsmöglichkeiten gilt dasselbe wie oben für den ersten Befestigungsabschnitt 8 erwähnt.

Zwischen dem ersten Befestigungsabschnitt 8 und dem zweiten Befestigungsabschnitt 16 weist das folienhafte Verbindungselement 6 einen Mittelabschnitt 22 auf, der sich von der Oberseite 12 des ersten Schaumstoffstreifens 2 zur Unterseite 20 des zweiten Schaumstoffstreifens 4 erstreckt. Dieser Mittelabschnitt 22 des folienartigen Verbindungselements 6 ist dabei vorzugsweise nicht am ersten oder zweiten Schaumstoffstreifen 2, 4 befestigt, sondern ist freiliegend ausgebildet. Für eine sichere Befestigung des Dichtbands am abzudichtenden Bauteil 24 (siehe Fig. 7 bis 9) weist das Dichtband vorzugsweise mehrere Selbstklebeschichten auf. Auf der Unterseite 14 des ersten Schaumstoffstreifens 2 ist vorzugsweise eine erste Selbstklebeschicht 26 angeordnet, die von einer ersten Abdeckfolie 28 bedeckt ist. Auf der Unterseite 20 des zweiten Schaumstoffstreifens 4 ist vorzugsweise eine zweite Selbstklebeschicht 30 angeordnet, die von einer zweiten Abdeckfolie 32 bedeckt ist. Diese zweite Selbstklebeschicht 30 ist vorzugsweise unterhalb des zweiten Befestigungsabschnitts 16 des folienartigen Verbindungselements 6 angeordnet und auf diesen aufgebracht.

Die Begriffe "Oberseite" und "Unterseite" der Schaumstoffstreifen 2, 4 müssen diesbezüglich noch näher spezifiziert werden, da die beiden Schaumstoffstreifen 2, 4 beliebig zueinander gedreht werden können. Daher gilt folgende Definition: "Oberseite" und "Unterseite" der Schaumstoffstreifen 2, 4 sind im Rahmen der vorliegenden Offenbarung derart zu verstehen, dass diese die jeweils oben liegende ("Oberseite") oder unten liegende ("Unterseite") Seite des jeweiligen Schaumstoffstreifens 2, 4 bei geradlinig ausgestrecktem Mittelabschnitt 22 des folienhaften Verbindungselements 6 bezeichnen. Ist der Mittelabschnitt 22 nicht geradlinig angeordnet, wie z.B. in den Fig. 5b, 6, 8 und 9 dargestellt, so muss dieser Mittelabschnitt gedanklich ausgestreckt werden, um die Oberseite bzw. Unterseite der Schaumstoffstreifen 2, 4 bestimmen zu können. Bei diesen Ausführungsbeispielen sind nicht die in den Zeichnungen oben oder unten dargestellten Seiten die "Oberseite" bzw. "Unterseite" des Schaumstoffstreifens 2, 4. In Fig. 9 etwa ist nach der oben genannten Definition die Unterseite 20 des zweiten Schaumstoffstreifens 4 die links liegende Seitenfläche, da diese bei gestrecktem Mittelabschnitt 22 unten liegen würde.

Zusätzlich oder alternativ zu den oben erwähnten Selbstklebeschichten können auch die Oberseiten 12, 34 des ersten und zweiten Schaumstoffstreifens 2, 4 mit einer Selbstklebeschicht versehen sein. Im dargestellten Ausführungsbeispiel ist auf der Oberseite 12 des ersten Schaumstoffstreifens 2 eine dritte Selbstklebeschicht 36 angeordnet, die von einer dritten Abdeckfolie 38 bedeckt ist. Auf der Oberseite 34 des zweiten Schaumstoffstreifens 4 kann eine vierte Selbstklebeschicht 40 angeordnet sein, die von einer vierten Abdeckfolie 42 bedeckt ist. Die dritte Selbstklebeschicht 36 ist hierbei oberhalb des ersten Befestigungsabschnitts 8 des folienhaften Verbindungselements 6 angeordnet und auf diesem angebracht. Die Anzahl von Selbstklebeschichten 26, 30, 36, 40 ist je nach Einsatzzweck beliebig wählbar. Vorteilhaft ist jedoch zumindest die Anordnung einer Selbstklebeschicht 26, 30, 36, 40 zur Befestigung des Dichtbands am Bauteil 24. Die Selbstklebeschichten 26, 30, 36, 40 bestehen vorzugsweise aus einer Haftmasse (Acrylat, Butyl oder ähnliches), während die Abdeckfolien 28, 32, 38, 42 vorzugsweise als Abziehpapier ausgebildet sind.

In Fig. 2 ist eine Ausführungsform des erfindungsgemäßen Dichtbands mit einem zusätzlichen dritten Schaumstoffstreifen 44 dargestellt. Der dritte Schaumstoffstreifen 44 ist an seiner Unterseite mit einer dritten Klebeschicht 46 versehen, die mit einem dritten Befestigungsabschnitt 48 des folienhaften Verbindungselements 6 verbunden ist. Außerdem sind am dritten Schaumstoffstreifen 44 vorzugsweise auf seiner Oberseite eine fünfte Selbstklebeschicht 50 mit zugeordneter fünfter Abdeckfolie 52 sowie an seiner Unterseite eine sechste Selbstklebeschicht 54 mit zugeordneter sechster Abdeckfolie 56 vorgesehen. Hinsichtlich der Befestigung und der Anordnung der einzelnen Elemente gelten die obigen Ausführungen zu den beiden ersten Schaumstoffstreifen 2, 4.

Bei der in Fig. 3 dargestellten Ausführungsform sind im ersten Befestigungsabschnitt 8 bzw. im zweiten Befestigungsabschnitt 16 des folienhaften Verbindungselements 6 verschiedenartige Ausnehmungen 58 ausgebildet. Die Form der Ausnehmungen 58 kann entweder wie links dargestellt oval sein oder wie rechts dargestellt in Form von Dreiecken gestaltet sein. Es ist aber auch jede andere geometrische Ausgestaltung denkbar. Neben dem hier dargestellten Ausführungsbeispiel können die Ausnehmungen 58 lediglich auf einer Seite des folienhaften Verbindungselements 6 ausgebildet sein. Die Ausnehmungen 58 bewirken, dass entweder die erste Klebeschicht 10 bzw. die zweite Klebeschicht 18 zwischen ersten Schaumstoffstreifen 2 und dem folienhaften Verbindungselement 6 oder zwischen dem zweiten Schaumstoffstreifen 4 und dem folienhaften Verbindungselement 6 entfallen können, oder dass die zweite Selbstklebeschicht 30 oder die dritte Selbstklebeschicht 36 entfallen können, da das jeweils auf der anderen Seite des folienhaften Verbindungselements 6 angeordnete Klebemittel durch die Aufnehmungen 58 hindurch für ein sicheres Verhaften sorgt.

In Fig. 4 ist eine weitere Ausführungsform des erfindungsgemäßen Dichtbands dargestellt. Dabei ist die Unterseite 14 des ersten Schaumstoffstreifens 2 kürzer ausgebildet als die Oberseite 12 des ersten Schaumstoffstreifens 2, und die Unterseite 20 des zweiten Schaumstoffstreifens 4 ist länger ausgebildet als die Oberseite 34 des zweiten Schaumstoffstreifens 4. Auf diese Weise gelingt es, die Länge des Mittelabschnitts 22 des folienhaften Verbindungselements 6 so kurz wie möglich zu gestalten und im Wesentlichen senkrecht verlaufen zu lassen. Die beiden keilförmigen Schaumstoffstreifen 2, 4 können ohne Erzeugung von Abfall durch einen schrägen Schnitt aus einem Schaumstoffblock hergestellt werden.

Grundsätzlich kann das erfindungsgemäße Dichtband sowohl in Streifenform als auch als Dichtbandrolle hergestellt werden. In Fig. 5a bis 5d und 6 sind mehrere Möglichkeiten der Anordnung eines erfindungsgemäßen Dichtbands innerhalb einer Dichtbandrolle dargestellt. Bei den Fig. 5a bis 5d und Fig. 6 ist zu beachten, dass lediglich ein Ausschnitt der Dichtbandrolle dargestellt ist. Im vollen Querschnitt würden dieselben Elemente wie dargestellt noch einmal spiegelbildlich nach unten versetzt zu sehen sein.

In Fig. 5a bis 5d sind der erste Schaumstoffstreifen 2 und der zweite Schaumstoffstreifen 4 jeweils nebeneinander angeordnet und um eine Aufwickelhülse 60 gewickelt. Aufgrund der Rollenform liegen jeweils mehrere Windungen des ersten Schaumstoffstreifens 2 übereinander, ebenso liegen mehrere Windungen des zweiten Schaumstoffstreifens 4 übereinander. Bei der Ausgestaltung als Dichtbandrolle sind die ersten Schaumstoffstreifen 2 und die zweiten Schaumstoffstreifen 4 jeweils in vorkomprimierten Zustand gehalten.

In Fig. 5b wurde der erste Schaumstoffstreifen 2 um 180° gedreht und liegt nunmehr mit seiner Oberseite 12 nach unten innerhalb der Dichtbandrolle.

In Fig. 5c ist der Mittelabschnitt 22 des folienhaften Verbindungselements 6 in Schlaufenform ausgebildet und auf dem ersten Schaumstoffstreifen 2 abgelegt. Die Schlaufe liegt also jeweils zwischen zwei benachbarten Windungen des ersten Schaumstoffstreifens 2. In dieser Ausführungsform sind die ersten und zweiten Selbstklebeschichten 26, 30 integral miteinander ausgebildet und werden durch einen Selbstklebestreifen 64 gebildet, der auch von nur einer einzigen Abdeckfolie 66 abgedeckt ist, welche die beiden Abdeckfolien 28, 32 ersetzt. In einem solchen Fall muss der Selbstklebestreifen 64 ausreichend dehnbar sein, damit beim Einsatz in der Fuge der erste Schaumstoffstreifen 2 entsprechend weit genug vom zweiten Schaumstoffstreifen 4 befestigt werden kann, während der Selbstklebestreifen 64 die Strecke zwischen den Schaumstoffstreifen 2, 4 überspannt. Auf diese Weise ist eine Abdichtung verschiedener Fugentiefen bei vereinfachter Handhabung möglich.

Die Ausführungsform in Fig. 5d unterscheidet sich von der Ausführungsform aus Fig. 5c darin, dass die ausgebildete Schlaufe des Mittelabschnitts 22 des folienhaften Verbindungselements 6 auf der Oberseite 34 des zweiten Schaumstoffstreifens 4 aufliegt und der erste Befestigungsabschnitt 8 des folienhaften Verbindungselements 6 lediglich einen kleinen Bereich der Oberseite 12 des ersten Schaumstoffstreifens 2 überdeckt.

In der in Fig. 6 dargestellten Ausführungsform wurde der erste Schaumstoffstreifen 2 auf den zweiten Schaumstoffstreifen 4 umgeschlagen, sodass der erste und zweite Schaumstoffstreifen 2, 4 nunmehr übereinander liegen. Durch die Ausgestaltung als Dichtbandrolle wechseln sich innerhalb des Wickels nunmehr Schichten des ersten Schaumstoffstreifens 2 mit Schichten des zweiten Schaumstoffstreifens 4 ab.

In Fig. 7 bis 9 sind verschiedene Möglichkeiten der Anordnung des erfindungsgemäßen Dichtbands in einer Fuge dargestellt. Dabei wurde auf eine Darstellung von Klebeschichten bzw. Selbstklebeschichten verzichtet. In Fig. 7 sind der erste Schaumstoffstreifen 2 und der zweite Schaumstoffstreifen 4 am Bauteil 24 befestigt und füllen die Fuge aus, die durch das Mauerwerk 62 definiert wird. Dabei sind der erste Schaumstoffstreifen 2 und der zweite Schaumstoffstreifen 4 nebeneinander angeordnet und zwischen dem ersten und zweiten Schaumstoffstreifen 2, 4 ist ein Zwischenraum ausgebildet, durch den das folienhafte Verbindungselement 6, genauer dessen Mittelabschnitt 22, verläuft. Auf diese Weise ist der äußere und der innere Bereich der Fuge verschlossen und eine Luftschicht wird zwischen den beiden Schaumstoffstreifen 2, 4 eingeschlossen, die ebenfalls isolierende Wirkung hat. Dies hat mehrere Vorteile, zum Beispiel weniger Materialverbrauch sowie die Überbrückung beliebiger Fugentiefen, also der Strecke vom raumseitigen zum außenseitigen Randbereich der Fuge (z.B. 15 bis 30 cm). Durch die quer durch die Fuge verlaufende Ausrichtung des vorzugsweise luftdicht ausgestalteten folienhaften Verbindungselements 6 kann außerdem im raumseitigen Bereich der Fuge Luftdichtigkeit gewährt werden, während der Schaumstoff im außenseitigen Randbereich der Fuge einen geringeren Dampfdiffusionswiderstand aufweist.

In der in Fig. 8 dargestellten Anordnung des Dichtbands in der Fuge mit übereinander liegendem ersten und zweiten Schaumstoffstreifen 2, 4 ist keine Luftdichtigkeit gewährleistet. Dies kann dennoch für viele Einsatzzwecke ausreichend sein.

Ebenso ist, wie in Fig. 9 dargestellt, eine verdrehte Anordnung der Schaumstoffstreifen 2, 4 zueinander denkbar, wobei das Expansionsverhalten des hier im Bild dargestellten zweiten Schaumstoffstreifens 4 aufgrund der Verklebung mit dem folienhaften Verbindungselement 6 keine großen Unterschiede zwischen komprimiertem und expandiertem Zustand erlaubt.

Fig. 10a und 10b zeigen zwei weitere Einbausituationen des erfindungsgemäßen Dichtbands. Dabei sind die beiden Schaumstoffstreifen 2, 4 ebenfalls zueinander verdreht, wobei die reguläre Anordnung der Selbstklebeschichten 26, 30 aus Fig. 1 zur Befestigung der Schaumstoffstreifen 2, 4 am Bauteil 24 bzw. am Mauerwerk 62 geeignet ist.

Nach dem Abwickeln des Dichtbands von der Dichtbandrolle verbleibt in der Regel nur so viel Zeit für das Anbringen des Dichtbands an dem Bauteil 24 und das Einsetzen des Bauteils 24 in die dafür vorgesehene Fuge im Mauerwerk 62, bis die verzögerte Expansion der Schaumstoffstreifen 2, 4 das Dichtband zu groß zum Einfügen in die Öffnung macht. Da heutige Imprägnierungen eine Verzögerung der Expansion der Schaumstoffstreifen 2, 4 um mehrere Stunden ermöglichen, stellt dies aber keine wesentliche Einschränkung dar. Wenn das Dichtband in Streifenform vorliegt, ist es ohnehin notwendig, den Streifen vor dem Einfügen in die Fuge zusammenzudrücken.

Grundsätzlich könnte das erfindungsgemäße Dichtband auch bereits vor dem Transport des abzudichtenden Bauteils 24 an diesem befestigt werden. Hierzu wäre es allerdings notwendig, dass das Dichtband durch eine Umhüllung (nicht dargestellt) an seiner Expansion gehindert wird. Dann müsste nach dem Einbau in die entsprechende Gebäudeöffnung vor Ort lediglich noch die Umhüllung geöffnet werden, woraufhin die Schaumstoffstreifen 2, 4 nach oben expandieren und die Abdichtung der Fuge gewährleisten.

Es sind noch viele andere Ausführungsformen der vorliegenden Erfindung denkbar. Die unter Bezugnahme auf Fig. 1 bis Fig. 10 dargestellten Einzelheiten können auch bei den jeweils anderen Ausführungsformen verwendet werden.

## Patentansprüche

1. Dichtband zum Abdichten einer Fuge, mit
einem ersten Schaumstoffstreifen (2) mit einer Oberseite (12) und einer Unterseite (14),
einem zweiten Schaumstoffstreifen (4) mit einer Oberseite (34) und einer Unterseite (20), und
einem folienhaften Verbindungselement (6), das einen ersten Befestigungsabschnitt (8), einen zweiten Befestigungsabschnitt (16) und einen dazwischen liegenden Mittelabschnitt (22) aufweist, wobei der erste Befestigungsabschnitt (8) zumindest teilweise am ersten Schaumstoffstreifen (2) befestigt ist und der zweite Befestigungsabschnitt (16) zumindest teilweise am zweiten Schaumstoffstreifen (4) befestigt ist,
**dadurch gekennzeichnet, dass**
der Mittelabschnitt (22), bei geradlinig ausgestrecktem Zustand betrachtet, von der Oberseite (12) des ersten Schaumstoffstreifens (2) zur Unterseite (20) des zweiten Schaumstoffstreifens (4) verläuft.

2. Dichtband nach Anspruch 1, **dadurch gekennzeichnet, dass** der Mittelabschnitt (22) des folienhaften Verbindungselements (6) nicht am ersten oder zweiten Schaumstoffstreifen (2, 4) befestigt ist.

3. Dichtband nach Anspruch 1 oder 2, **dadurch gekennzeichnet, dass** auf der Unterseite (14) des ersten Schaumstoffstreifens (2) eine erste Selbstklebeschicht (26) angeordnet ist, die von einer ersten Abdeckfolie (28) bedeckt ist.

4. Dichtband nach Anspruch 3, **dadurch gekennzeichnet, dass** auf der Unterseite (20) des zweiten Schaumstoffstreifens (4) eine zweite Selbstklebeschicht (30) angeordnet ist, die von einer zweiten Abdeckfolie (32) bedeckt ist.

5. Dichtband nach Anspruch 4, **dadurch gekennzeichnet, dass** die zweite Selbstklebeschicht (30) unterhalb des zweiten Befestigungsabschnitts (16) des folienhaften Verbindungselements (6) angeordnet ist.

6. Dichtband nach einem der Ansprüche 3 bis 5, **dadurch gekennzeichnet, dass** die erste Selbstklebeschicht (26) und die zweite Selbstklebeschicht (30) integral miteinander ausgebildet sind und durch einen einstückigen dehnbaren Selbstklebestreifen (64) gebildet sind.

7. Dichtband nach Anspruch 4 oder 5, **dadurch gekennzeichnet, dass** auf der Oberseite (12) des ersten Schaumstoffstreifens (2) eine dritte Selbstklebeschicht (36) angeordnet ist, die von einer dritten Abdeckfolie (38) bedeckt ist.

8. Dichtband nach Anspruch 7, **dadurch gekennzeichnet, dass** auf der Oberseite (34) des zweiten Schaumstoffstreifens (4) eine vierte Selbstklebeschicht (40) angeordnet ist, die von einer vierten Abdeckfolie (42) bedeckt ist.

9. Dichtband nach Anspruch 8, **dadurch gekennzeichnet, dass** die dritte Selbstklebeschicht (36) oberhalb des ersten Befestigungsabschnitts (8) des folienhaften Verbindungselements (6) angeordnet ist.

10. Dichtband nach einem der vorangehenden Ansprüche, **dadurch gekennzeichnet, dass** der erste Befestigungsabschnitt (8) und der zweite Befestigungsabschnitt (16) des folienhaften Verbindungselements (6) mittels einer ersten und zweiten Klebeschicht (10, 18) am ersten und zweiten Schaumstoffstreifen (2, 4) befestigt sind.

11. Dichtband nach einem der Ansprüche 1 bis 9, **dadurch gekennzeichnet, dass** der erste Befestigungsabschnitt (8) und/oder der zweite Befestigungsabschnitt (16) des folienhaften Verbindungselements (6) Ausnehmungen (58) aufweist.

12. Dichtband nach einem der vorangehenden Ansprüche, **dadurch gekennzeichnet, dass** die Oberseite (34) des zweiten Schaumstoffstreifens (4) kürzer ist als die Unterseite (20) des zweiten Schaumstoffstreifens (4), und dass die Unterseite (14) des ersten Schaumstoffstreifens (2) kürzer ist als die Oberseite (12) des ersten Schaumstoffstreifens (2).

13. Dichtband nach einem der vorangehenden Ansprüche, **dadurch gekennzeichnet, dass** es zu einer Dichtbandrolle aufgewickelt ist und dass der erste Schaumstoffstreifen (2) und der zweite Schaumstoffstreifen (4) nebeneinander um eine Aufwickelhülse (60) aufgewickelt sind.

14. Dichtband nach einem der Ansprüche 1 bis 12, **dadurch gekennzeichnet, dass** es zu einer Dichtbandrolle aufgewickelt ist und dass der erste Schaumstoffstreifen (2) und der zweite Schaumstoffstreifen (4) übereinander um eine Aufwickelhülse (60) aufgewickelt sind.

15. Bauteil (24) mit einem daran befestigten Dichtband nach einem der vorangehenden Ansprüche, wobei der erste Schaumstoffstreifen (2) und der zweite Schaumstoffstreifen (4) nebeneinander angeordnet sind und zwischen dem ersten und zweiten Schaumstoffstreifen (2, 4) ein Zwischenraum ausgebildet ist, durch den der Mittelabschnitt (22) des folienhaften Verbindungselements (6) verläuft.

## Claims

1. Sealing tape for sealing a joint, comprising a first foam strip (2) having a top surface (12) and a bottom surface (14), a second foam strip (4) having a top surface (34) and a bottom surface (20), and a sheet-like connecting element (6), which comprises a first attachment portion (8), a second attachment portion (16), and a middle portion (22) in between, at least part of the first attachment portion (8) being attached to the first foam strip (2) and at least part of the second attachment portion (16) being attached to the second foam strip (4), **characterised in that** the middle portion (22) extends from the top surface (12) of the first foam strip (2) to the bottom surface (20) of the second foam strip (4) when the middle portion is stretched out straight.

2. Sealing tape according to claim 1, **characterised in that** the middle portion (22) of the sheet-like connecting element (6) is not attached to the first or to the second foam strip (2, 4).

3. Sealing tape according to either claim 1 or claim 2, **characterised in that** a first self-adhesive layer (26), which is covered by a first cover sheet (28), is arranged on the bottom surface (14) of the first foam strip (2).

4. Sealing tape according to claim 3, **characterised in that** a second self-adhesive layer (30), which is covered by a second cover sheet (32), is arranged on the bottom surface (20) of the second foam strip (4).

5. Sealing tape according to claim 4, **characterised in that** the second self-adhesive layer (30) is arranged under the second attachment portion (16) of the sheet-like connecting element (6).

6. Sealing tape according to any of claims 3 to 5, **characterised in that** the first self-adhesive layer (26) and the second self-adhesive layer (30) are designed to be integral with each other and are formed by a single-piece, stretchable self-adhesive strip (64).

7. Sealing tape according to either claim 4 or claim 5, **characterised in that** a third self-adhesive layer (36), which is covered by a third cover sheet (38), is arranged on the top surface (12) of the first foam strip (2).

8. Sealing tape according to claim 7, **characterised in that** a fourth self-adhesive layer (40), which is covered by a fourth cover sheet (42), is arranged on the top surface (34) of the second foam strip (4).

9. Sealing tape according to claim 8, **characterised in that** the third self-adhesive layer (36) is arranged above the first attachment portion (8) of the sheet-like connecting element (6).

10. Sealing tape according to any of the preceding claims, **characterised in that** the first attachment portion (8) and the second attachment portion (16) of the sheet-like connecting element (6) are attached to the first and second foam strips (2, 4) by means of first and second adhesive layers (10, 18).

11. Sealing tape according to any of claims 1 to 9, **characterised in that** the first attachment portion (8) and/or the second attachment portion (16) of the sheet-like connecting element (6) comprises openings (58).

12. Sealing tape according to any of the preceding claims, **characterised in that** the top surface (34) of the second foam strip (4) is shorter than the bottom surface (20) of the second foam strip (4), and **in that** the bottom surface (14) of the first foam strip (2) is shorter than the top surface (12) of the first foam strip (2).

13. Sealing tape according to any of the preceding claims, **characterised in that** said sealing tape is wound up into a sealing tape roll, and **in that** the first foam strip (2) and the second foam strip (4) are wound up next to each other around a winding tube (60).

14. Sealing tape according to any of claims 1 to 12, **characterised in that** said sealing tape is wound up into a sealing tape roll, and **in that** the first foam strip (2) and the second foam strip (4) are wound up on top of each other around a winding tube (60).

15. Structural component (24) having a sealing tape according to any of the preceding claims attached thereto, wherein the first foam strip (2) and the second foam strip (4) are arranged side by side, and an intermediate space, through which the middle portion (22) of the sheet-like connecting element (6) extends, is formed between the first and second foam strips (2, 4).

## Revendications

1. Bande d'étanchéité pour étanchéifier un joint, avec
un premier ruban de mousse (2) avec un côté supérieur (12) et un côté inférieur (14),
un deuxième ruban de mousse (4) avec un côté supérieur (34) et un côté inférieur (20), et
un élément d'assemblage (6) sous forme de feuille, qui présente une première section de fixation (8), une deuxième section de fixation (16) et une section centrale disposée entre celles-ci (22), la première section de fixation (8) étant fixée, au moins en partie, au premier ruban de mousse (2) et la deuxième section de fixation (16) étant fixée, au moins en partie, au deuxième ruban de mousse (4),
**caractérisée en ce que**
la section centrale (22), considérée dans l'état d'étirement linéaire, s'étend du côté supérieur (12) du premier ruban de mousse (2) en direction du côté inférieur (20) du deuxième ruban de mousse (4).

2. Bande d'étanchéité selon la revendication 1, **caractérisée en ce que** la section centrale (22) de l'élément d'assemblage (6) sous forme de feuille n'est pas fixée sur le premier ou sur le deuxième ruban de mousse (2, 4).

3. Bande d'étanchéité selon l'une des revendications 1 et 2, **caractérisée en ce qu'**une première couche auto-adhésive (26) est disposée sur le côté inférieur (14) du premier ruban de mousse (2), laquelle couche est recouverte par une première feuille de couverture (28).

4. Bande d'étanchéité selon la revendication 3, **caractérisée en ce qu'**une deuxième couche auto-adhésive (30) est disposée sur le côté inférieur (20) du deuxième ruban de mousse (4), laquelle couche est recouverte par une deuxième feuille de couverture (32).

5. Bande d'étanchéité selon la revendication 4, **caractérisée en ce que** la deuxième couche auto-adhésive (30) est disposée au-dessous de la deuxième section de fixation (16) de l'élément d'assemblage (6) sous forme de feuille.

6. Bande d'étanchéité selon l'une des revendications 3 à 5, **caractérisée en ce que** la première couche auto-adhésive (26) et la deuxième couche auto-adhésive (30) sont réalisées intégralement entre elles et sont formées par un ruban auto-adhésif (64) d'une seule pièce extensible.

7. Bande d'étanchéité selon l'une des revendications 4 et 5, **caractérisée en ce qu'**une troisième couche auto-adhésive (36) est disposée sur le côté supérieur (12) du premier ruban de mousse (2), laquelle couche est recouverte par une troisième feuille de couverture (38).

8. Bande d'étanchéité selon la revendication 7, **caractérisée en ce qu'**une quatrième couche auto-adhésive (40) est disposée sur le côté supérieur (34) du deuxième ruban de mousse (4), laquelle couche est recouverte par une quatrième feuille de couverture (42).

9. Bande d'étanchéité selon la revendication 8, **caractérisée en ce que** la troisième couche auto-adhésive (36) est disposée au-dessus de la première section de fixation (8) de l'élément d'assemblage (6) sous forme de feuille.

10. Bande d'étanchéité selon l'une des revendications précédentes, **caractérisée en ce que** la première section de fixation (8) et la deuxième section de fixation (16) de l'élément d'assemblage (6) sous forme de feuille sont fixées sur le premier et sur le deuxième rubans de mousse (2, 4) au moyen d'une première et d'une deuxième couches adhésives (10, 18).

11. Bande d'étanchéité selon l'une des revendications 1 à 9, **caractérisée en ce que** la première section de fixation (8) et/ou la deuxième section de fixation (16) de l'élément d'assemblage (6) sous forme de feuille présentent des creux (58).

12. Bande d'étanchéité selon l'une des revendications précédentes, **caractérisée en ce que** le côté supérieur (34) du deuxième ruban de mousse (4) est plus court que le côté inférieur (20) du deuxième ruban de mousse (4), et que le côté inférieur (14) du premier ruban de mousse (2) est plus court que le côté supérieur (12) du premier ruban de mousse (2).

13. Bande d'étanchéité selon l'une des revendications précédentes, **caractérisée en ce qu'**elle est enroulée en un rouleau de bande d'étanchéité, et que le premier ruban de mousse (2) et le deuxième ruban de mousse (4) sont enroulés en juxtaposition autour d'un manchon d'enroulement (60).

14. Bande d'étanchéité selon l'une des revendications 1 à 12, **caractérisée en ce qu'**elle est enroulée en un rouleau de bande d'étanchéité et que le premier ruban de mousse (2) et le deuxième ruban de mousse (4) sont enroulés en superposition autour d'un manchon d'enroulement (60).

15. Composant (24) avec une bande d'étanchéité fixée sur ce dernier selon l'une des revendications précédentes, le premier ruban de mousse (2) et le deuxième ruban de mousse (4) étant juxtaposés et un espace intermédiaire étant réalisé entre le premier et le deuxième rubans de mousse (2, 4), espace au travers duquel s'étend la section centrale (22) de l'élément d'assemblage (6) sous forme de feuille.
